# EUROPÄISCHE PATENTSCHRIFT

(11) **EP 3 829 819 B1**
(45) Veröffentlichungstag und Bekanntmachung des Hinweises auf die Patenterteilung: **15.01.2025**
(21) Anmeldenummer: 19730344.9
(22) Anmeldetag: 12.06.2019
(51) Int. Cl.: B25B 21/02

(54) **HAND-WERKZEUGMASCHINE, INSBESONDERE SCHLAGSCHRAUBER**
HANDHELD MACHINE TOOL, IN PARTICULAR IMPACT DRIVER
MACHINE-OUTIL PORTATIVE, EN PARTICULIER CLÉ À CHOC

(30) Priorität: 27.07.2018 DE 102018118196
(43) Veröffentlichungstag der Anmeldung: 09.06.2021
(73) Patentinhaber: Festool GmbH, 73240 Wendlingen am Neckar (DE)
(72) Erfinder: STRAUB, Benjamin, 73329 Kuchen (DE); LAUTENSCHLÄGER, Alexander, 73728 Esslingen (DE)
(74) Vertreter: Patentanwälte Bregenzer und Reule Partnerschaftsgesellschaft mbB
(86) Internationale Anmeldenummer: PCT/EP2019/065405
(87) Internationale Veröffentlichungsnummer: WO 2020/020531

(56) Entgegenhaltungen:
- DE-A1- 2 543 768
- DE-A1- 2 543 768
- DE-U1- 202007 001 274
- DE-U1- 202007 001 274
- US-A- 3 175 660
- US-A- 3 175 660
- US-A- 3 952 814
- US-A- 3 952 814
- US-A- 5 601 149

## Beschreibung

Die Erfindung betrifft eine Hand-Werkzeugmaschine, insbesondere einen Schlagschrauber, mit einem Antriebsstrang zum Antreiben einer zum Aufnehmen eines Werkzeugs, insbesondere eines Schraubwerkzeugs, vorgesehenen Werkzeugaufnahme um eine Drehachse gemäß dem Oberbegriff des Anspruchs 1.

Eine derartige Hand-Werkzeugmaschine ist in US 3 175 660 A beschrieben.

Eine weitere Hand-Werkzeugmaschine in Gestalt eines Schlagschraubers Schlagschrauber ist beispielsweise in DE 10 2007 003 037 A1 erwähnt. In der Praxis hat sich bei einem derartigen Schlagschrauber herausgestellt, dass das Abtrieb-Drehlager, also das Drehlager in der Nähe der Werkzeugaufnahme, den mechanischen Belastungen beim Schlagbetrieb schlecht Stand hält. Die auf dem Antriebsstrang lastenden Drehmomente und/oder Kippmomente wirken sich in besonderem Maße auf dieses vom Antriebsmotor am weitesten entfernte Lager aus. Kippmomente werden beispielsweise durch Querkräfte, die auf das Werkzeug einwirken, verursacht. Dieses Lager ist in der vorgenannten Schrift als Kugellager ausgestaltet und neigt zu früherem Verschleiß. Ein Kippmoment ist beispielsweise eine Kraft, die quer zur Längserstreckung des Antriebsstrangs und insbesondere der Längserstreckung der Antriebswelle, auf den Antriebstrang bzw. die Antriebswelle einwirkt.

Aus DE 195 36 557 A1 geht eine Werkzeugbefestigung für Technoskope mit zwei in Achsrichtung benachbarten Lagern hervor. Aus DE 10 2017 209 013 A1 geht eine Handwerkzeugmaschine mit einer Sicherungseinheit hervor, wobei zwei unterschiedliche Lager vorgesehen sind.

Es ist daher die Aufgabe der vorliegenden Erfindung, einen verbesserten Schlagschrauber bereit zu stellen.

Zur Lösung der Aufgabe sind eine Hand-Werkzeugmaschine gemäß der technischen Lehre des Anspruchs 1 und ein Schlagschrauber gemäß der technischen Lehre des Anspruchs 15 vorgesehen.

An dieser Stelle sei aber erwähnt, dass ein erfindungsgemäßes Lagerungsprinzip auch bei anderen Typen von Hand-Werkzeugmaschinen, beispielsweise Sägemaschinen, insbesondere Handkreissägen, Oberfräsen oder dergleichen sinnvoll einsetzbar ist.

Die mechanische Eigenschaft kann beispielsweise vorsehen, dass ein Wellenlager mechanisch stärker belastbar als ein anderes Wellenlager ist. Weiterhin ist es die Wellenlager unterschiedliche Lagertypen umfassen, beispielsweise Wälzlager, Gleitlager oder vorbestimmte unterschiedliche Wälzlager-Typen, zum Beispiel Nadellager und Kugellager. So kann beispielsweise nahe beim Abtrieb-Drehlager ein Gleitlager als Wellenlager vorgesehen sein, während davon entfernt als Wellenlager ein Wälzlager, insbesondere ein Kugellager oder Rollenlager, vorgesehen ist.

Es ist ein Grundgedanke dabei, dass das eine Wellenlager z.B. eine andere Abstützungseigenschaft als das andere Wellenlager aufweist. Beispielsweise kann das eine Wellenlager, insbesondere dasjenige, welches näher bei dem Abtrieb-Drehlager angeordnet ist, eine größere Stützkraft oder ein größeres Kippmoment abstützen als das andere Wellenlager. Selbstverständlich können weitere Wellenlager, beispielsweise drei oder vier Wellenlager, vorgesehen sein.

Erfindungsgemäß ist vorgesehen, dass die mindestens eine mechanische Eigenschaft unterschiedliche Lagerdurchmesser von mindestens zwei der Wellenlager umfasst. Die unterschiedlichen Lagerdurchmesser umfassen also erfindungsgemäß unterschiedliche Durchmesser einer Abtriebswelle des Abtriebswellenelements und entsprechend unterschiedliche Durchmesser einer Lageraufnahme der Antriebswelle für die Abtriebswelle. Der größere Lagerdurchmesser kann entsprechend höhere Kräfte abfangen oder aufnehmen.

Vorteilhaft ist vorgesehen, dass mindestens zwei Wellenlager der Wellenlageranordnung mit unterschiedlichen Stützlängen bezüglich der Drehachse an der Antriebswelle abgestützt sind. Beispielsweise erstreckt sich ein Wälzlager oder Gleitlager über eine größere Länge bezüglich der Drehachse als ein anderes Wälzlager oder Gleitlager. Über die unterschiedlichen Stützlängen sind unterschiedliche Kräfte abstützbar.

Ein vorteilhaftes Konzept sieht vor, dass ein näher bei dem Abtrieb-Drehlager angeordnetes Wellenlager der Wellenlageranordnung einen größeren Lagerdurchmesser und/oder mit einer kürzeren Stützlänge bezüglich der Drehachse an der Antriebswelle abgestützt ist als ein von dem Abtrieb-Drehlager weiter entferntes Wellenlager der Wellenlageranordnung. Bei dieser Konfiguration ist beispielsweise näher beim Abtrieb-Drehlager angeordnete Wellenlager in Bezug auf Kippmomente oder Stützmomente stärker belastbar, während das vom Abtrieb-Drehlager eine kleinere Kraft aufnehmen muss oder soll.

Vorteilhaft ist es, wenn zwischen mindestens zwei Wellenlagern der Wellenlageranordnung ein Abstand oder Freiraum parallel zur Drehachse vorhanden ist. Somit können definierte Lagereigenschaften realisiert werden. Der kann beispielsweise nur einen Teil der Länge eines jeweiligen Lagerabschnitts, insbesondere Gleitlagerabschnitts, eines oder beider oder mehrerer Wellenlager Abstand in Bezug auf die Drehachse betragen, also beispielsweise verhältnismäßig kurz oder klein sein. Es sind aber auch größere Abstände oder Zwischenräume zwischen Lagerabschnitten der Wellenlager möglich. So kann beispielsweise ein Wellenlager am einen Längsendbereich und ein anderes Wellenlager am anderen Längsendbereich der Abtriebswelle oder des Abtriebswellenelements angeordnet sein.

Zweckmäßigerweise ist vorgesehen, dass mindestens ein Wellenlager der Wellenlageranordnung ein Gleitlager ist. Ohne weiteres ist es aber auch möglich, dass ein Wellenlager ein Wälzlager, insbesondere ein Rollenlager, Nadellager, Kugellager oder dergleichen ist. Besonders bevorzugt ist eine Konfiguration, bei der sämtliche Wellenlager der Wellenlageranordnung Gleitlager sind.

Das Abtriebswellenelement weist vorteilhaft mindestens einen Gleitlagerabschnitt auf, der an einem Innenumfang oder einer Lageraufnahme der Antriebswelle gelagert ist. Beispielsweise bestimmt die jeweilige Länge dieses Gleitlagerabschnitts oder ein Kontaktbereich des Gleitlagerabschnitts mit der Lageraufnahme eine Stützlänge des jeweiligen Wellenlagers.

Neben dem Gleitlagerabschnitt ist zweckmäßigerweise ein Freistich oder eine schräge und/oder ausgerundete Kontur zu einem benachbarten Abschnitt, insbesondere einem weiteren Gleitlagerabschnitt, des Abtriebswellenelements vorhanden. Dadurch können beispielsweise Kerbspannungen oder dergleichen verringert oder vermieden werden.

Eine Lageraufnahme der Antriebswelle für das Abtriebswellenelement und/oder eine an der Antriebswelle gelagerte Abtriebswelle des Abtriebswellenelements weist vorteilhaft eine sich quer zur Drehachse erstreckende Stufenkontur auf. Eine Stufenkontur kann beispielsweise dadurch gegeben sein, dass die Abtriebswelle unterschiedliche Lagerdurchmesser im Bereich der verschiedenen Wellenlager aufweist.

Vorzugsweise ist vorgesehen, dass mindestens zwei Wellenlager der Wellenlageranordnung mit unterschiedlichen ersten und zweiten Stützlängen an der Antriebswelle abgestützt sind. So kann beispielsweise das eine Wellenlager in Bezug auf die Drehachse länger als das andere Wellenlager sein. Ein Lagerabschnitt des einen Wellenlagers, insbesondere ein Gleitlagerabschnitt des einen Wellenlagers, ist entsprechend länger als derjenige mindestens eines weiteren Wellenlagers

Zweckmäßigerweise ist vorgesehen, dass ein näher bei dem Antrieb-Drehlager angeordnetes Wellenlager der Wellenlageranordnung sich mit einer größeren Stützlänge als ein näher bei dem Abtrieb-Drehlager angeordnetes Wellenlager der Wellenlageranordnung an der Antriebswelle abstützt. Dennoch ist vorteilhaft, wenn das Wellenlager mit der kleineren Stützlänge einen größeren Lagerdurchmesser aufweist, sodass es größere Kräfte aufnehmen kann.

Es ist vorteilhaft, wenn in Bezug auf die Drehachse nebeneinander angeordnete Wellenlager der Wellenlageranordnung unterschiedliche Lagerspiele quer zur Drehachse aufweisen. So kann beispielsweise ein relativ langer Lagerabschnitt eines Wellenlagers ein Lagerspiel aufweisen, das größer ist als das Lagerspiel eines kürzeren Lagerabschnitts eines anderen Wellenlagers, sodass dennoch das Wellenlager mit dem langen Lagerabschnitt mechanisch nicht überbeansprucht ist. Dies ist beispielsweise bei der nachfolgenden Konfiguration der Fall:
Ein vorteilhaftes Konzept sieht vor, dass ein näher bei dem Abtrieb-Drehlager angeordnetes Wellenlager der Wellenlageranordnung ein kleineres Lagerspiel quer zur Drehachse als ein weiter von dem Abtrieb-Drehlager entferntes Wellenlager aufweist. Beispielsweise nimmt das näher beim Abtrieb-Drehlager angeordnete Wellenlager dementsprechend mehr Kräfte quer zur Drehachse auf.

Es ist weiterhin vorteilhaft, wenn ein erstes Wellenlager mit einer kürzeren Stützlänge bezüglich der Drehachse als ein zweites Wellenlager der Wellenlageranordnung an der Antriebswelle abgestützt ist. Dennoch kann ein Wellenlager mit kürzerer Stützlänge größere Kräfte abstützen, beispielsweise wenn sein Lagerdurchmesser entsprechend größer ist.

Beispielsweise ist es zweckmäßig, wenn die Stützlänge des näher bei dem Abtrieb-Drehlager angeordneten Wellenlagers kleiner als die Stützlänge des weiter von dem Abtrieb-Drehlager entfernt angeordneten Wellenlagers ist und/oder etwa der Stützlänge des Abtrieb-Drehlagers entspricht.

Die Drehmomentübertragung und/oder Kippmomentübertragung und/oder Biegemomentübertragung und/oder jeweilige Abstützung, beispielsweise die Kippmomentabstützung, ist optimal. Die Belastung der Lager ist gering.

Vorteilhaft ist vorgesehen, dass das Abtriebswellenelement über eine Gesamt-Stützlänge der Wellenlageranordnung bezüglich der Drehachse an der Antriebswelle und über eine Stützlänge des Abtrieb-Drehlagers bezüglich der Drehachse an dem Maschinengehäuse abgestützt ist und bezüglich der Längserstreckung der Drehachse die Gesamt-Stützlänge der Wellenlageranordnung größer als die Stützlänge des Abtrieb-Drehlagers ist. Die Gesamt-Stützlänge ist die Summe der Stützlängen, mit denen die Wellenlager, beispielsweise ein erstes und ein zweites Wellenlager, der Wellenlageranordnung das Abtriebswellenelement am Antriebswellenelement abstützen. Beispielsweise wird die Gesamt-Stützlänge durch eine Länge von Lagerabschnitten der Abtriebswelle definiert, die an Lagerabschnitten der Antriebswelle anhand eines Gleitlagers oder Wälzlagers gelagert sind.

Es ist ein Grundgedanke dabei, dass die Abtriebswelle bzw. das Abtriebswellenelement anhand der Wellenlageranordnung über eine vergleichsweise große Längslänge oder Längserstreckung bezüglich der Drehachse abgestützt ist. Die Gesamt-Stützlänge der Wellenlageranordnung ist also größer als eine Stützlänge des Abtrieb-Drehlagers. Dadurch kann das Abtriebswellenelement optimal auch durch das Antrieb-Drehlager abgestützt sein. Zwischen dem Antrieb-Drehlager und dem Abtrieb-Drehlager ist also die Wellenlageranordnung angeordnet, wobei die Abtriebswelle und das Antriebswellenelement über eine vergleichsweise große Länge bezüglich der Drehachse aneinander gelagert sind bzw. aneinander abgestützt sind.

Ein bevorzugtes Ausführungsbeispiel sieht vor, dass die Gesamt-Stützlänge der Wellenlageranordnung mindestens eineinhalbmal oder doppelt so groß ist wie die Stützlänge des Abtrieb-Drehlagers. Somit ist also die Gesamt-Stützlänge der Wellenlageranordnung deutlich länger als diejenige des Abtrieb-Drehlagers.

Weiter bevorzugt ist eine Gesamt-Stützlänge der Wellenlageranordnung sogar mindestens dreimal oder viermal so groß, insbesondere fünfmal oder sechsmal, noch weiter bevorzugt siebenmal oder achtmal so groß wie die Stützlänge des Abtrieb-Drehlagers. Die Gesamt-Stützlänge der Wellenlageranordnung kann aber auch neunmal, zehnmal, elfmal so groß wie die Stützlänge des Abtrieb-Drehlagers sein.

Weiterhin ist es bevorzugt, wenn eine Abtriebswelle des Abtriebswellenelements, die man auch als Lagerwelle bezeichnen könnte, zwar verhältnismäßig lang ist, jedoch einen kleinen Querschnitt aufweist. So ist beispielsweise vorgesehen, dass eine Länge der an der Wellenlageranordnung abgestützten Abtriebswelle des Abtriebswellenelementes mindestens doppelt so groß, besonders bevorzugt sogar mindestens dreimal so groß, wie ein Durchmesser der Abtriebswelle ist. Beispielsweise steht ein stabförmiges oder langgestrecktes Abtriebswellenelement in Richtung der Antriebswelle vor und ist durch die Wellenlageranordnung abgestützt.

Die Hand-Werkzeugmaschine ist zweckmäßigerweise ein Schlagschrauber. Der Antriebsstrang umfasst dann ein Schlagwerk mit einem Schlagkörper zum Antreiben des Abtriebswellenelements anhand von Drehschlägen.

Vorteilhaft ist vorgesehen, dass der Schlagkörper eine Lageraufnahme aufweist, in der die Antriebswelle angeordnet ist. Der Schlagkörper ist beispielsweise an der Antriebswelle gelagert. In die Lageraufnahme hinein erstreckt sich die Wellenlageranordnung ebenfalls, vorzugsweise zumindest über etwa seine halbe Länge bezüglich der Drehachse. Auch die gesamte Länge der Wellenlageranordnung kann in der Lageraufnahme angeordnet sein. Dabei ist zu bemerken, dass die Wellenlageranordnung selbst nicht in der Lageraufnahme gelagert sein muss, sondern nur die Abtriebswelle.

Vorzugsweise ist vorgesehen, dass das Abtriebswellenelement den Schlagkörper über einen Teil seiner Längserstreckung bezüglich der Drehachse durchdringt oder sogar vor den Schlagkörper vorsteht. Beispielsweise durchdringt eine Abtriebswelle des Abtriebswellenelements, die man auch als Lagerwelle bezeichnen könnte, den Schlagkörper. Es ist möglich, dass sich die Abtriebswelle über die gesamte Längserstreckung der Antriebswelle erstreckt. Bevorzugt ist jedoch, wenn das Abtriebswellenelement nicht vor den Schlagkörper in Richtung des Antrieb-Drehlagers vorsteht. Beispielsweise erstreckt sich das Abtriebswellenelement etwa über die Hälfte oder zwei Drittel der Längserstreckung des Schlagkörpers.

Weiterhin vorteilhaft ist es, wenn der Schlagkörper an der Antriebswelle entlang eines sich entlang der Drehachse erstreckenden Lagerbereiches an der Antriebswelle axial beweglich gelagert ist und das Abtriebswellenelement über einen Teil der Länge des Lagerbereiches, beispielsweise etwa die Hälfte des Lagerbereichs oder auch die gesamte Länge des Lagerbereichs, an der Antriebswelle anhand der Wellenlageranordnung abgestützt ist. Die Abstützung des Abtriebswellenelementes, insbesondere der Abtriebswelle, ist vorteilhaft in demjenigen Bereich der Antriebswelle vorgesehen, an der die axiale Hin- und Her-Bewegung des Schlagkörpers an der Antriebswelle stattfindet.

Weiterhin ist erfindungsgemäß vorgesehen, dass die Wellenlageranordnung eine Lageraufnahme aufweist, in der eine Abtriebswelle des Abtriebswellenelementes aufgenommen ist. Die Abtriebswelle ist in Bezug auf die Drehachse über die Gesamt-Stützlänge der Wellenlageranordnung an der Lageraufnahme abgestützt. Beispielsweise erstreckt sich die Lageraufnahme über die gesamte Länge der Abtriebswelle in Bezug auf die Drehachse des Antriebsstranges.

Die Antriebswelle könnte prinzipiell auch an einem Abtrieb des Antriebsmotors vorgesehen sein. Dies ist insbesondere dann möglich, wenn der Antriebsmotor ein sogenannter Direktantrieb ist.

An dieser Stelle sei erwähnt, dass der Antriebsmotor vorzugsweise ein elektrischer Motor ist, insbesondere ein bürstenloser oder elektronisch kommutierter Motor. Es ist aber auch möglich, dass der Antriebsmotor beispielweise ein pneumatischer Motor bzw. Druckluftmotor ist. Das erfindungsgemäße Lagerkonzept und die optimale Abstützung bezüglich des Maschinengehäuses sind auch bei anderen Antriebskonzepten realisierbar.

Eine bevorzugte Ausführungsform der Erfindung sieht vor, dass die Antriebswelle durch einen Abtrieb eines Getriebes, zum Beispiel eines Planetengetriebes oder eines sonstigen Rädergetriebes, gebildet ist, welches seinerseits durch den Antriebsmotor angetrieben ist. Somit treibt also der Antriebsmotor das Getriebe an, welches seinerseits wiederum die Antriebswelle bereitstellt, an der das Abtriebswellenelement gelagert ist.

Die Wellenlageranordnung kann sich zweckmäßigerweise bis zu einer Stirnseite eines Getrieberades des Getriebes erstrecken, von dem die Antriebswelle absteht, und/oder über die gesamte Länge der Antriebswelle erstreckt.

Bevorzugt ist es, wenn das Antrieb-Drehlager das Getrieberad drehbar lagert. Es ist aber auch möglich, dass das Antrieb-Drehlager ein anderes Getrieberad oder eine andere Komponente des Getriebes lagert, an welcher seinerseits wiederum das Getrieberad drehbar angeordnet ist oder das mit dem Getrieberad kämmt.

Das Antrieb-Drehlager ist zweckmäßigerweise zwischen dem Antriebsmotor und dem Getriebe angeordnet. Beispielsweise stellt das Antrieb-Drehlager ein Eingangsdrehlager des Getriebes dar. Es ist möglich, dass das Getriebe abgesehen von dem Antrieb-Drehlager und dem Abtrieb-Drehlager kein Drehlager aufweist, welches am Maschinengehäuse oder dem später noch erläuterten Getriebegehäuse abgestützt ist.

Bevorzugt ist es weiterhin, wenn eine durch den Antriebsmotor angetriebene Antriebswelle oder ein durch den Antriebsmotor angetriebenes Antriebsrad des Getriebes in einem Innenraum des Antrieb-Drehlagers angeordnet ist. Das Antrieb-Drehlager kann beispielsweise das bereits erwähnte Getrieberad drehbar bezüglich des Maschinengehäuses und/oder eines Getriebegehäuses lagern, wobei an dem Getrieberad, beispielsweise einem Planetenradträger, eine Durchtrittsöffnung für das Antriebsrad vorgesehen ist. Das Antriebsrad ist beispielsweise ein Sonnenrad eines Planetengetriebes oder des als Planetengetriebe ausgestalteten Getriebes.

Das Abtrieb-Drehlager umfasst zweckmäßigerweise ein Gleitlager oder Wälzlager. Bevorzugt ist ein Rollenlager oder Nadellager.

Es ist vorteilhaft, wenn das Abtrieb-Drehlager ausschließlich ein Radiallager ist oder jedenfalls in radialer Richtung eine optimale Abstützung darstellt. In Bezug auf die Längserstreckung der Drehachse oder längs der Drehachse stellt das Abtrieb-Drehlager vorzugsweise keine Abstützung bereit. Somit ist an sich das Abtriebswellenelement bezüglich der Drehachse durch das Abtrieb-Drehlager nicht gebremst oder abgestützt, wohl aber radial gelagert.

Es ist möglich, dass das Abtrieb-Drehlager und/oder das Antrieb-Drehlager am Maschinengehäuse der Hand-Werkzeugmaschine, insbesondere des Schlagschraubers, ortsfest abgestützt sind. Beispielsweise können am Maschinengehäuse für das Abtrieb-Drehlager und/oder das Antrieb-Drehlager Lageraufnahmen vorgesehen sein.

Weiterhin ist es möglich, wenn das Abtrieb-Drehlager und/oder das Antrieb-Drehlager an einem Getriebegehäuse des Antriebsstranges gehalten sind. Das Getriebegehäuse seinerseits ist in dem Maschinengehäuse der Hand-Werkzeugmaschine, insbesondere des Schlagschraubers, ortsfest angeordnet. Das Getriebegehäuse kann am Maschinengehäuse insoweit auch ortsfest angeordnet sein, als das es beispielsweise vor das Maschinengehäuse, insbesondere eine vordere Öffnung des Maschinengehäuses, vorsteht.

Bevorzugt ist es, wenn das Getriebegehäuse das Getriebe einschließlich des Schlagwerks kapselt.

Das Getriebegehäuse weist beispielsweise ein erstes und ein zweites Kapselelement auf, die insbesondere aneinander angesteckt und/oder aneinander angeflanscht sind. Die Schalenelemente können beispielsweise als Schalenaufnahme und Schalendeckel ausgestaltet sein.

Weiterhin zweckmäßig ist es, wenn der Antriebsmotor außerhalb des Getriebegehäuses angeordnet ist. Es ist prinzipiell aber auch möglich, dass der Antriebsmotor innerhalb des Getriebegehäuses angeordnet ist.

Das Antrieb-Drehlager ist zweckmäßigerweise an einer Eingangsöffnung des Getriebegehäuses angeordnet.

Das Abtrieb-Drehlager ist zweckmäßigerweise an einer Ausgangsöffnung des Getriebegehäuses angeordnet. Somit sind also eingangsseitig und ausgangsseitig das Antrieb-Drehlager und das Abtrieb-Drehlager vorteilhaft angeordnet.

An dieser Stelle sei erwähnt, dass auch ein Motorlager das Antrieb-Drehlager darstellen oder unterstützen kann. So ist es beispielsweise möglich, dass ein Rotor des Antriebsmotors anhand eines Drehlagers bezüglich des Getriebegehäuses oder Maschinengehäuses oder beiden um die Drehachse drehbar gelagert ist. Das Drehlager kann das Antrieb-Drehlager sein oder unterstützen.

Eine weitere Ausführungsform der Erfindung sieht vor, dass das Abtriebswellenelement mindestens einen Drehanschlag für den Schlagkörper aufweist, beispielweise in der Art von seitlich vorstehenden Nocken oder Flügeln.

Zwischen dem Schlagkörper und der Abtriebswelle ist vorteilhaft ein Steuergetriebe zur Erzeugung einer Axialbewegung des Schlagkörpers relativ zu der Abtriebswelle entlang der Drehachse und/oder einer Drehbewegung des Schlagkörpers relativ zu der Abtriebswelle bei einer axialen Kraftbeaufschlagung durch eine den Schlagkörper in Richtung des Abtriebswellenelementes betätigenden Feder vorgesehen.

Das Abtriebswellenelement weist zweckmäßigerweise eine mit dem Schlagkörper zusammenwirkenden Ambosskörper auf. An dem Ambosskörper ist vorzugsweise die Werkzeugaufnahme angeordnet. Es ist aber auch möglich, dass der Ambosskörper die Werkzeugaufnahme einstückig aufweist.

Am Ambosskörper ist zweckmäßigerweise die an der Wellenlageranordnung gelagerte Abtriebswelle drehfest angeordnet oder drehbar gelagert.

Der Ambosskörper und die Abtriebswelle bestehen zweckmäßigerweise aus unterschiedlichen Materialien und/oder sind unterschiedlich hart. So ist es beispielsweise möglich, dass der Ambosskörper ein gehärtetes oder härteres Bauteil ist als die Abtriebswelle. Die Abtriebswelle selbst wird durch den Prozess des Härtens nicht verformt, ist also geometrisch durch den Härteprozess nicht beeinträchtigt.

Nachfolgend wird ein Ausführungsbeispiel der Erfindung anhand der Zeichnung erläutert. Es zeigen:
- Figur 1: eine Seitenansicht eines Hand-Werkzeugmaschine in Gestalt eines Schlagschraubers, von der in
- Figur 2: ein Querschnitt dargestellt ist,
- Figur 3: ein Detail X aus Figur 2,
- Figur 4: eine perspektivische Schrägansicht eines Teils eines Antriebsstrangs der Hand-Werkzeugmaschine gemäß vorstehender Figuren,
- Figur 5: eine Seitenansicht des Antriebsstrangs gemäß Figur 4,
- Figur 6: einen Querschnitt durch den Antriebsstrang gemäß Figur 5 etwa entlang einer Schnittlinie B-B in Figur 4 oder 7, und
- Figur 7: eine Frontalansicht eine Schlagkörpers des Antriebsstrangs gemäß vorstehender Figuren.

Eine Hand-Werkzeugmaschine 9 in Gestalt eines Schlagschraubers 10 weist ein Maschinengehäuse 11 auf, in dessen Antriebsabschnitt 12 ein Antriebsstrang 20 aufgenommen ist. Von dem Antriebsabschnitt 12 steht ein Handgriffabschnitt 13 ab, der von einem Bediener umgriffen werden kann. Die Hand-Werkzeugmaschine 9 ist eine elektrische Hand-Werkzeugmaschine, die mit elektrischem Strom arbeitet. Dieser kann beispielsweise durch einen elektrischen Energiespeicher 15, insbesondere einen Akkupack oder dergleichen und/oder ein elektrisches Energieversorgungsnetz bereitgestellt werden an welches die Hand-Werkzeugmaschine 9, insbesondere der Schlagschrauber 10, beispielsweise anhand einer Anschlussleitung 115 anschließbar ist.

Der elektrische Energiespeicher 15, insbesondere ein Akkupack, ist beispielsweise an eine elektrische Anschlussschnittstelle 14 anschließbar, die beispielsweise am Antriebsabschnitt 12 entgegengesetzten Endbereich des Handgriffabschnittes 13 vorgesehen ist. Darauf kommt es im Detail jedoch nicht an. Der Antriebsstrang 20 kann anhand eines elektrischen Schalters 16 in Gang gesetzt werden, indem durch Drücken des Antriebsschalters 16 ein elektrischer Antriebsmotor 21 bestrombar ist.

Anstelle des elektrischen Antriebsmotors 21 könnte aber jederzeit auch ein pneumatischer Antriebsmotor vorgesehen sein oder ein mit sonstiger Energie angetriebener Antriebsmotor. Die später noch beschriebenen mechanischen Komponenten könnte ohne weiteres auch mit einem Antriebskonzept realisiert werden, das nicht mit einem elektrischen Antriebsmotor arbeitet.

Der Antriebsmotor 21 weist einen Stator 22 auf, der beispielsweise eine Erregerspulenanordnung und ein Blechpaket umfasst. Der Antriebsmotor 21 ist beispielsweise ein Universalmotor oder insbesondere ein bürstenloser oder elektronisch kommutierter Motor. Mit dem Schalter 16 kann beispielsweise eine elektronische Kommutierungseinrichtung aktiviert werden.

Die Motorlager 25, 26 sind an Lageraufnahmen eines Motorträgers 29 oder des Stators 22 aufgenommen. Zwischen den Motorlagern 25, 26 erstrecken sich beispielsweise eine Permanentmagnetanordnung und/oder Spulen und/oder ein Kurzschlussläufer des Rotors 23.

Bezüglich des Stators 22 ist ein Rotor 23 anhand von Motorlagern 25, 26 drehbar gelagert. Die Motorlager 25, 26 lagern eine Motorwelle 24 des Antriebsmotors 21 um eine Drehachse D drehbar.

An einem freien Endbereich, beispielsweise nahe beim Motorlager 25, ist ein Lüfterrad 27 vorgesehen, welches einen Kühlluftstrom beim Betrieb des Antriebsmotors 21 erzeugt. Der Kühlluftstrom kühlt beispielsweise den Antriebsmotor 21 und/oder weitere Komponenten des Antriebsstranges 20.

Ein Abtrieb 28 des Antriebsmotors 21 treibt ein Getriebe 40 des Antriebsstranges 20 an. Das Getriebe 40 weist einen Getriebeantrieb 41 auf, welcher mit dem Abtrieb 28 des Antriebsmotors 21 drehfest gekoppelt ist, beispielsweise durch entsprechende ineinandergreifende Formschlusskonturen, durch eine Verpressung oder dergleichen des Abtriebs 28 mit dem Getriebeantrieb 41.

Das Getriebe 40 ist vorzugsweise als ein Planetengetriebe ausgestaltet, wobei andere Getriebearten, insbesondere Rädergetriebe oder Zahnradgetriebe, ohne weiteres auch denkbar sind. Das Getriebe 40 weist beispielsweise ein Sonnenrad 42 auf, welches mit dem Getriebeantrieb 41 drehfest gekoppelt oder mit diesem einstückig ist. Das Sonnenrad 42 kämmt mit Planetenrädern 43, welche anhand von Achselementen 44 drehbar an einem Planetenträger 45 gelagert sind. Die Achselemente 44 können drehbar am Planetenträger 45 gelagert sein. Es ist auch möglich, dass die Planetenräder 43 drehbar an den Achselementen 44 gelagert sind. In diesem Bereich sind beispielsweise Kugellager, Nadellager oder sonstige Wälzlager, aber auch Gleitlager ohne weiteres denkbar.

Die Planetenräder 43 sind in Planetenradaufnahmen 46 des Planetenträgers 45 aufgenommen. Der radiale Außenumfang der Planetenräder 43 steht jeweils vor eine Planetenradaufnahme 46 nach radial außen vor, so dass die Planetenräder 43 mit einer Zahnung eines Hohlrades 54 kämmen können. Beispielsweise hat der Planetenträger 45 einander gegenüberliegende Wände 47A, 47B oder Stirnwände, in denen Lageraufnahmen 47 oder Halteaufnahmen für die Achselemente 44 vorgesehen sind. Die Planetenradaufnahmen 46 sind zwischen den Wänden 47A, 47B vorgesehen. Eine Umfangswand 47C des Planetenträgers 45 hat Aussparungen, in denen die Planetenradaufnahmen 46 vorgesehen sind.

Der Planetenträger 45 ist anhand eines Antrieb-Drehlagers 50 drehbar an einem Getriebegehäuse 51 des Getriebes 40 und somit auch bezüglich des Maschinengehäuses 11 gelagert. Das Getriebegehäuse 51 ist am Maschinengehäuse 11 abgestützt.

Beispielsweise weist das Getriebegehäuse 51 eine Lageraufnahme 52 für das Antrieb-Drehlager 50 auf. Die Lageraufnahme 52 und das Antrieb-Drehlager 50 sind an der dem Antriebsmotor 21 zugewandten Seite des Getriebes 40 vorgesehen.

Neben der Lageraufnahme 52 ist ein Hohlrad-Abstützbereich 53 für das Hohlrad 54 vorgesehen. Das Hohlrad 54 ist somit bezüglich des Getriebegehäuses 51 abgestützt und drehfest gehalten.

An dieser Stelle sei erwähnt, dass auch ein Getriebe mit einem Hohlrad im Rahmen der Erfindung möglich ist, welches zum Beispiel durch eine Verschiebung parallel zur Drehachse D oder eine sonstige Schaltmechanik mit verschiedenen Getriebestufen bzw. Planeten eines Getriebes in Eingriff oder außer Eingriff gebracht werden kann, um beispielsweise verschiedene Gänge bzw. Schaltstufen eines Getriebes zu realisieren.

Der Planetenträger 45 dient zum Antreiben einer Antriebswelle 48. Die Antriebswelle 48 steht beispielsweise vor eine Stirnseite des Planetenträgers 45 in Richtung einer Werkzeugaufnahme 90 der Hand-Werkzeugmaschine 9, insbesondere des Schlagschraubers 10, vor.

Der Schlagschrauber 10 weist zwar ein Schlagwerk 60 auf, bei dem die weiterhin erläuterte Wellenlageranordnung 49 vorteilhaft einsetzbar ist. Es ist aber ohne weiteres möglich, dass eine erfindungsgemäße Wellenlageranordnung, beispielsweise die Wellenlageranordnung 49, auch bei anderen Typen von Hand-Werkzeugmaschinen, beispielsweise Sägemaschinen oder dergleichen, mit Vorteil eingesetzt werden kann.

Die Antriebswelle 48 steht weiterhin in Richtung des Schlagwerks 60 des Schlagschraubers 10 vor.

Die Antriebswelle 48. steht zum Beispiel vor die Wand 47B steht die Antriebswelle 48 vor. Die Antriebswelle 48 ist vorzugsweise ein einstückig mit beispielsweise der Wand 47B verbundener Körper, könnte aber auch ein daran angesetztes Bauteil sein. Jedenfalls ist die Antriebswelle 48 mit dem Planetenträger 45 fest verbunden, vorzugsweise einstückig.

Das Schlagwerk 60 treibt ein Abtriebswellenelement 80 an. Das Abtriebswellenelement 80 greift mit einer Abtriebswelle 81 in eine Lageraufnahme 149 der Wellenlageranordnung 49 der Antriebswelle 48 des Getriebes 40 ein. In der Lageraufnahme 149 ist die Abtriebswelle 81 drehbar gelagert, vorzugsweise anhand einer Gleitlagerung. Die Wellenlageranordnung 49 könnte aber auch ein Wälzlager, insbesondere ein Nagellager sein, welches die drehbare Lagerung der Abtriebswelle 81 in der Lageraufnahme 149 erleichtert oder verbessert.

Das Schlagwerk 60 umfasst einen Schlagkörper 61, der von der Antriebswelle 48 des Getriebes 40 angetrieben wird. Die Antriebswelle 48 greift in eine Lageraufnahme 61A des Hammerkörpers 61 ein. Eine Stirnseite oder ein freier Endbereich der Antriebswelle 48 steht bis zu einer Stirnseite 61B des Schlagkörpers 61 vor. Die beiden Stirnseiten der Antriebswelle 48 sowie des Schlagkörpers 61 fluchten beispielsweise in der Position gemäß Figur 2 miteinander.

Zwischen dem Getriebe 40, insbesondere der Antriebswelle 48, und dem Schlagkörper 61 ist ein Steuergetriebe 63 vorgesehen. Beispielsweise sind an der Antriebswelle 48 Steuerkurven 63A, 63B vorgesehen, die einen insgesamt V-förmigen oder schraubenförmigen Verlauf aufweisen. In den Steuerkurven 63A, 63B sind Antriebskörper 62, beispielsweise Kugeln vorgesehen. Die Antriebskörper 62 sind in Eingriff mit Steuerflächen 64 des Schlagkörpers 61, die beispielsweise an der Stirnseite 61B vorgesehen sind. Die Steuerflächen 64 umfassen vorzugsweise ebenfalls Steuerkurven 65, zum Beispiel V-förmige oder schraubenförmige Nuten.

Bei einer Drehbewegung der Antriebswelle 48 wandern die Antriebskörper 62 sozusagen in den V-förmigen Nuten oder Steuerkurven 63 hin und her, wobei sie eine Drehmitnahme des Schlagkörpers 61 entgegen der Kraft einer Feder 69 bewirken.

Die Steuerkurven 63A, 63B sowie die Steuerkurven 65 sind gegensinnig V-förmig, was man beispielsweise in den Figuren 4 und 5 gut erkennen kann. Es würde genügen, dass die Steuerkurven 63A, 63B einerseits oder die Steuerkurven 65 andererseits als V-förmige oder schraubenförmige Nuten ausgestaltet sind. Durch die Schraubenform oder V-Form der Steuerkurven 63A, 63B, 65 wird jedoch ein besonders großer Hub in Bezug auf die Drehachse D bzw. eine besonders weite Axialverstellung des Schlagkörpers 61 in Bezug auf die Antriebswelle 48 erzeugt bzw. eine starke Drehbeschleunigung des Schlagkörpers 61, wenn er durch die Feder 69 axial in Richtung des Ambosskörpers 65 beaufschlagt wird. Bei dem Steuergetriebe 63 handelt es sich also im Prinzip um ein Getriebe, welches eine Axialbewegung des Schlagkörpers 61 aufgrund der Feder 69 in eine Drehbewegung und somit einen Schlagimpuls um die Drehachse D umwandelt, bzw. in entgegengesetzter Richtung ein Schrauben des Schlagkörpers 61 entlang der Antriebswelle 48 vom Ambosskörper 75 weg, wobei die Feder 69i gespannt wird, bis der Schlagkörper 61 über den Ambosskörper 65 hinweg drehen kann, um die bereits erwähnten Drehschläge auf den Ambosskörper 65 anschließend durchzuführen.

Die Feder 69 ist einerseits am Planetenträger 45 abgestützt, insbesondere anhand einer Lagerscheibe oder über eine Lagerscheibe 73. Weiterhin ist die Feder 79 am Schlagkörper 61 abgestützt. Sie greift beispielsweise in eine Federaufnahme 68 an der Rückseite bzw. von der Stirnseite 61B abgewandten Seite des Schlagkörpers 61 ein. Vorzugsweise ist vorgesehen, dass zwischen der Feder 69 und der Federaufnahme 68 oder jedenfalls der Stützfläche für die Feder 69 in der Federaufnahme 68 ein Lager 70, insbesondere ein Kugellager mit Kugeln 72 vorgesehen ist. Zwischen der Feder 69 und den Kugeln des Lagers 71, das selbstverständlich auch ein Wälzlager mit sonstigen Wälzkörpern, insbesondere Rollen, sein könnte, ist vorzugsweise ein Stützkörper 72, beispielsweise eine Scheibe, vorgesehen. Die Steuerkurven 63 und die Steuerflächen 64 sind beispielsweise als zueinander gegensinnig verlaufende, V-förmige Nuten ausgestaltet. Wenn der Schlagkörper 61 seine vom Getriebe 40 beabstandete oder in Figur 2 dargestellte vordere Position einnimmt, bei der der Schlagkörper 61 jedenfalls am vorderen Endbereich der Antriebswelle 48 angeordnet ist, sind die Steuerkugeln oder Antriebskörper 42 in den jeweiligen Spitzen der V-förmigen Steuerkurven 63 bzw. der Steuerflächen 64. Wenn auf das Abtriebswellenelement 80 von außen her ein größeres Gegenmoment als ein Grenz-Gegenmoment ausgeübt wird, führt dieser entgegen der Federkraft der Feder 69 eine Axialbewegung in einem Sinne von dem Abtriebswellenelement 80 weg, also beispielsweise in Figur 2 und Figur 7 nach links, aus, so dass sich der Schlagkörper 61 am Abtriebswellenelement 80 vorbei dreht und anschließend unter der Federkraft der Feder 69 wieder nach vorn in eine vordere Position bewegt. Dabei wirken Abtriebsmitnahmevorsprünge 66 des Schlagkörpers 61 auf das Abtriebswellenelement 80 ein, nämlich auf ein Ambosselement oder einen Ambosskörper 75 desselben. Der Ambosskörper 75 weist Abtriebs-Mitnahmevorsprünge 76 auf, die zwischen den Antriebs-Mitnahmevorsprüngen 66 angeordnet sind. Schlagflächen 67 der Antriebs-Mitnahmevorsprünge 66 wirken seitlich auf die Abtriebs-Mitnahmevorsprünge 76 ein und erzeugen ein schlagartiges Drehmoment auf das Abtriebswellenelement 80, so dass dieses im jeweiligen Drehsinn der Antriebswelle 48 dreh-mitgenommen bzw. mit Drehschlägen beaufschlagt wird.

Die Steuerkurven 65 und 63A, 63B verdoppeln sozusagen den axialen Bewegungsweg des Schlagkörpers 61 bezüglich der Antriebswelle 48.

An dem Abtriebswellenelement 80 ist eine Werkzeugaufnahme 90 für ein Werkzeug 19, beispielsweise einen Bohrer oder insbesondere ein Schrauber-Bit vorgesehen. Die Werkzeugaufnahme 90 weist eine Steckaufnahme 92 an einem Aufnahmekörper 91 auf. Der Aufnahmekörper 91 erstreckt sich in Verlängerung der Drehachse D zur Abtriebswelle 81 vom Abtriebswellenelement 80 weg. Der Aufnahmekörper 91 könnte ein mit dem Abtriebswellenelement 80 verbundener Körper sein, vorliegend ist der Aufnahmekörper 91 vorzugsweise einstückig mit dem Abtriebswellenelement 80 und insbesondere der Abtriebswelle 81. Dadurch ist eine besonders hohe Verwindungssteifigkeit und Stabilität gewährleistet. Am Außenumfang des Aufnahmekörpers 91 ist ein Betätigungselement 93 zur Betätigung von Verriegelungselementen 94 vorgesehen.

Das Betätigungselement 93 ist vorzugsweise als eine Hülse ausgestaltet, die entlang der Drehachse D verschieblich am Aufnahmekörper 91 gelagert ist. Anhand von Stützscheiben 96, 97 ist eine Feder 95 in Bezug auf die Drehachse D am Aufnahmekörper 61 im Bereich einer Einstecköffnung der Steckaufnahme 92 abgestützt. Der andere, entgegengesetzte Längsendbereich der Feder 91 beaufschlagt das Betätigungselement 93 in eine Verriegelungsstellung, in der dieses anhand eines Halteelements 98 Verriegelungselemente 94, insbesondere Kugeln, nach radial innen in die Steckaufnahme 92 hinein beaufschlagt, so dass die Verriegelungselemente 94 in Verriegelungsaufnahmen 119 des Werkzeugs 19 formschlüssig eingreifen. Dadurch ist das Werkzeug 19 in der Steckaufnahme 92 verriegelt bzw. gegen Ausziehen gesichert.

Wenn das Betätigungselement 93 entgegen der Kraft der Feder 95 in Richtung der Einstecköffnung der Steckaufnahme 92, also in eine Entriegelungsstellung, bewegt wird, können die Verriegelungselemente 94 nach radial außen aus der Steckaufnahme 92 heraus in den Bereich einer Löseaufnahme 99 des Betätigungselements 93 gelangen, sodass der Formschluss der Verriegelungselemente 94 mit den Verriegelungsaufnahmen 119 des Werkzeugs 19 aufgehoben ist. Das Werkzeug 19 kann dann aus der Einstecköffnung oder Steckaufnahme 92 entnommen werden.

Ein Einstecken des Werkzeugs 19 ist durch ein Halteelement 98 auch dann möglich, wenn das Betätigungselement 93 nicht in Richtung seiner Entriegelungsstellung, d.h. beispielsweise in der Zeichnung nach rechts, entgegen der Kraft der Feder 95 betätigt wird. Beim Einstecken des Werkzeugs 19 in die Steckaufnahme 92 können die Verriegelungselemente 94 das Halteelement 98 entgegen der Kraft der Feder 95 in Richtung des freien Endes bzw. der Einstecköffnung der Steckaufnahme 92 betätigen, wodurch die Verriegelungselemente 94 weiter nach radial außen gelangen können und das Halteelement 98 entgegen der Kraft der Feder 95 verdrängen, so dass ein Einstecken des Werkzeugs 19 in die Steckaufnahme 92 ermöglicht ist.

Das Abtriebswellenelement 80 ist anhand eines Axiallagers 82 am Maschinengehäuse 11 abgestützt. Das Axiallager 82 stützt sich beispielsweise an einem Wandabschnitt 17 des Maschinengehäuses 11 ab. Der Wandabschnitt 17 ist im Bereich einer Durchtrittsöffnung 18 des Maschinengehäuses 11 vorgesehen, an der der Antriebsstrang 20 mit der Werkzeugaufnahme 90, insbesondere dem Aufnahmekörper 91, vor das Maschinengehäuse 11 vorsteht. In der Regel wird jedoch auf das Axiallager 82 keine Kraft ausgeübt, weil nämlich der Stellweg bzw. Bewegungsweg des Schlagkörpers 61 an der Abtriebswelle 81 durch das Steuergetriebe 63 definiert ist.

An der Durchtrittsöffnung 18 ist ein Abtrieb-Drehlager 83 vorgesehen, beispielsweise ein Kugellager oder ein insbesondere als Gleitlager. Das Abtrieb-Drehlager ist vorzugsweise ein Radiallager, insbesondere ein ausschließliche radial lagerndes Lager. Durch das Abtrieb-Drehlager 83 ist der Antriebsstrang 20 im Bereich der Werkzeugaufnahme 90 bezüglich des Maschinengehäuses 11 um die Drehachse D drehbar gelagert. Die andere Lagerung bezüglich des Maschinengehäuses 11 wird durch das Antrieb-Drehlager 50 bereitgestellt, die einen Abstand A zueinander aufweisen. Im Abstand A ist zwischen einerseits dem Abtrieb 28 des Antriebsmotors 30 und andererseits der Werkzeugaufnahme 90, insbesondere auf dem Aufnahmekörper 91, keinerlei drehlagernde Abstützung des Antriebsstranges 20 am Maschinengehäuse 11 vorgesehen. Eine gewisse radiale Abstützung erfahren allenfalls noch die Planetenräder 43 am Hohlrad 54, welches seinerseits am Hohlrad-Abstützbereich 53 des Getriebegehäuses 51 abgestützt ist. Der Hohlrad-Abstützbereich 53 erfährt eine radial äußere Abstützung durch einen Gehäusedeckel 56, der auf einen Gehäuse-Grundkörper 55 des Getriebegehäuses 51 aufgesetzt ist und diesen im Bereich des Schlagwerks 60 abdeckt. Im Gehäuse-Grundkörper 55 ist das Getriebe 40 aufgenommen. Der Gehäuse-Grundkörper 55 greift in eine Aufnahme 57 des Gehäusedeckels 56 ein. Im Bereich der Aufnahme 57 ist der Hohlrad-Abstützbereich 53 radial außen abgestützt.

Der Gehäuse-Deckel 56 bildet einen vorderen Frontbereich des Maschinengehäuses 11 und weist beispielsweise den bereits erwähnten Wandabschnitt 17 sowie die Durchtrittsöffnung 18 auf. Ohne weiteres könnten das Maschinengehäuse 11 und das Getriebegehäuse 51 einstückig sein oder identische Komponenten aufweisen. Jedenfalls ist eine strukturfeste Abstützung bzw. Drehlagerung des Antriebsstranges 20 durch das Antrieb-Drehlager 50 sowie das Abtrieb-Drehlager 83 in Bezug auf eine radiale Lagerung bzw. Drehlagerung bezüglich der Drehachse D im Abstand A gegeben. In Bezug auf das Maschinengehäuse 11 sind also die beiden Drehlager 50, 83 maßgeblich, was die radiale Lagerung bzw. Drehlagerung des Antriebsstranges 20 bezüglich des Maschinengehäuses 11 angeht.

Die Wellenlageranordnung 49 erstreckt sich über einen Teil der Länge der Antriebswelle 48, also über einen Teil des Abschnitts zwischen dem Planetenträger 45 und der Stirnseite des Ambosskörpers 75. Beispielsweise erstreckt sich die Wellenlageranordnung 49 etwa über die halbe Länge der Antriebswelle 48. Somit ist die Wellenlageranordnung 49 derart lang, dass in Bezug auf die Drehachse D eine Gesamt-Stützlänge SW der Wellenlageranordnung 49 wesentlich größer, beispielsweise dreimal bis viermal so groß ist wie eine Stützlänge SD des Abtrieb-Drehlagers 63. Das Abtrieb-Drehlager 63 ist also ein besonders kurzes Drehlager in Bezug auf die Drehachse D. Dadurch ist der Schlagschrauber 10, insbesondere dessen Antriebsstrang 20 in Bezug auf die Drehachse D sehr kurz.

Auch ist vorteilhaft vorgesehen, dass ein Durchmesser der Abtriebswelle 81 relativ klein ist, jedenfalls deutlich kleiner als eine Länge der Abtriebswelle 81. Jedenfalls ist eine Länge der Abtriebswelle 81, die durch die Wellenlageranordnung 49 abgestützt ist, mindestens drei- bis viermal vorzugsweise fünf- oder sechsmal so groß wie der kleinere Durchmesser DAB oder der größere Durchmesser DAA der Abtriebswelle 81.

An dieser Stelle sei zum besseren Verständnis noch bemerkt, dass die Stützlänge SD, die man gut in Figur 3 erkennt, auch deshalb besonders kurz ist, weil zusätzlich noch eine Dichtung 84, insbesondere eine Wellendichtung, neben oder an dem Abtrieb-Drehlager 83 angeordnet ist. Die Dichtung 84 liegt beispielsweise radial außen an dem Abtriebswellenelement 80, insbesondere dem Aufnahmekörper 91 dichtend an.

Die Abtriebswelle 81 ist in der Lageraufnahme 149 drehbar aufgenommen.

Die Wellenlageranordnung 49 weist in Bezug auf die Drehachse D zueinander beabstandete oder nebeneinander angeordnete Wellenlager 49A, 49B auf.

Das Wellenlager 49A ist näher an dem Abtrieb-Drehlager 83 angeordnet, das Wellenlager 49B näher beim Antrieb-Drehlager 50. Während das Wellenlager 49A unmittelbar neben dem Abtrieb-Drehlager 83 angeordnet ist, weist das Wellenlager 49B zu dem Antrieb-Drehlager 50 einen Längsabstand in Bezug auf die Drehachse D auf. Insbesondere erstreckt sich das Wellenlager 49B bis zu einer Längsmitte der Lageraufnahme 149 bezüglich der Drehachse D.

An der Abtriebswelle sind Abtriebswellenabschnitte 81A, 81B, die in Bezug auf die Drehachse D nebeneinander angeordnet sind, mit Lagerelementen 86, 87 versehen oder als Lagerelemente 86, 87 ausgebildet. Die Lagerelemente 86, 87 sind in Lageraufnahmen 186, 187, die Teile der Lageraufnahme 149 bilden, drehbar gelagert. Mithin sind also die Wellenlager 49A, 49B jeweils Gleitlager, die jedoch mechanisch unterschiedlich ausgestaltet sind.

Der Abtriebswellenabschnitt 81A ist kürzer als der Abtriebswellenabschnitt 81B. Ebenso sind die Lagerelemente 86, 87 bzw. die zugehörigen Lageraufnahmen 186, 187 in Bezug auf die Drehachse D unterschiedlich lang. Dementsprechend sind unterschiedliche Stützlängen SWA, SWB der Wellenlager 49A, 49B vorhanden. Das Wellenlager 49A stützt sich also mit einer kürzeren Stützlänge SWA an der Lageraufnahme 149 ab als das Wellenlager 49B mit seiner Stützlänge SWB.

Dennoch trägt das Wellenlager 49A eine größere "Stützlast", nimmt also ein höheres Kippmoment oder Stützmoment auf als das Wellenlager 49B. Ein Lagerdurchmesser DAA des Wellenlagers 49A, also ein Durchmesser des Lagerelements 86 bzw. Lageraufnahme 186, ist größer als ein Lagerdurchmesser DAB des Wellenlagers 49B, also dessen Lagerelement 87 und Lageraufnahme 187. Somit kann das Wellenlager 49A größere Kräfte aufnehmen als das Wellenlager 49B.

Die Abtriebswelle 81 hat in Bezug auf die Drehachse D eine Stufengestalt, wobei ein größerer Durchmesser bzw. eine größere Stufe nahe beim Ambosskörper 75 vorgesehen ist.

Vor das Lagerelement 86 steht das Lagerelement 87 in der Art einer Stützwelle zu dem Antrieb-Drehlager 50 vor.

Das besonders belastbare Wellenlager 49A hat gegenüber dem Wellenlager 49B eine größere Belastbarkeit in Bezug auf Kräfte, die quer zur Drehachse D wirken. Wenn beispielsweise der Schlagschrauber 10 zu Boden fällt, kann auf die Werkzeugaufnahme 90, insbesondere bei an der Werkzeugaufnahme 90 angeordnetem Werkzeug 19, eine hohe Querbelastung oder Stoßbelastung auftreten. Das Abtriebswellenelement 80 erfährt bei einer derartigen Belastung sozusagen eine Schwenkkraft oder Schwenkbewegung um das in Bezug auf die Drehachse D kurze Abtrieb-Drehlager 83, die jedoch von dem Wellenlager 49A optimal abgestützt ist.

Des Weiteren erzeugt beispielsweise die Feder 69 ein Kippmoment quer zur Drehachse D, welches jedoch durch das vergleichbar belastbare Wellenlager 49A abgestützt ist.

Damit vorrangig das Wellenlager 49A eine Kraftbelastung bei quer zur Drehachse D auf das Abtriebswellenelement 80 wirkenden Kräften aufnimmt, kann vorgesehen sein, dass das Wellenlager 49A ein kleineres Lagerspiel quer zur Drehachse D als das Wellenlager 49B aufweist.

Zudem ist es vorteilhaft, wenn die Wellenlager 49A, 49B in Bezug auf die Drehachse D einen Abstand aufweisen. Beispielsweise ist zwischen den Stützlängen SWA, SWB ein Abstand vorhanden. Dort befindet sich ein Übergangsbereich 89 zwischen den Lagerelementen 86, 87, beispielsweise ein Freistich, eine radiale Vertiefung in Bezug auf die Drehachse D oder dergleichen. Der Übergang 89 ist vorzugsweise ein kontinuierlicher, ausgerundeter und/oder geschrägter Übergang, um Belastungen, beispielsweise Kerbspannungen oder dergleichen, zwischen den Lagerelementen 86, 87, die ja mit der Abtriebswelle 81 einstückig sind, zu vermeiden oder zu verringern.

Gleichfalls vorteilhaft ist es, wenn eine radiale Vertiefung 88, beispielsweise ein Freistich, zwischen dem Ambosskörper 75 und dem Ansatz der Abtriebswelle 81, mithin also dem Lagerelement 86, vorgesehen ist. Auch dort soll eine geringe Kerbspannung vorhanden sein. Es ist aber vorteilhaft, wenn anstelle oder in Ergänzung des Freistiches beispielsweise eine großzügig gerundeter Übergangsbereich zwischen dem Ambosskörper 75 und dem Ansatz der Abtriebswelle 81, also dem Lagerelement 86, vorgesehen ist.

## Patentansprüche

1. Hand-Werkzeugmaschine, insbesondere Schlagschrauber, mit einem Antriebsstrang (20) zum Antreiben einer zum Aufnehmen eines Werkzeugs (19), insbesondere eines Schraubwerkzeugs, vorgesehenen Werkzeugaufnahme (90) um eine Drehachse (D), wobei der Antriebsstrang (20) einen Antriebsmotor (21), ein Abtriebswellenelement (80), an welchem die Werkzeugaufnahme (90) angeordnet ist, und eine durch den Antriebsmotor (21) antreibbare Antriebswelle (48) zum Antreiben des Abtriebswellenelements (80) umfasst, wobei das Abtriebswellenelement (80) anhand eines Abtrieb-Drehlagers (83) und die Antriebswelle (48) anhand eines Antrieb-Drehlagers (50) um die Drehachse (D) drehbar bezüglich eines Maschinengehäuses (11) gelagert sind, wobei das Abtriebswellenelement (80) anhand einer Wellenlageranordnung (49) an der Antriebswelle (48) um die Drehachse (D) drehbar gelagert ist, wobei die Wellenlageranordnung (49) eine Lageraufnahme (149) aufweist, in der eine Abtriebswelle (81) des Abtriebswellenelements (80) aufgenommen ist, wobei die Abtriebswelle in Bezug auf die Drehachse (D) der Wellenlageranordnung (49) an der Lageraufnahme (149) abgestützt ist, und wobei die Wellenlageranordnung (49) mindestens zwei Wellenlager (49A, 49B) aufweist, die in Bezug auf die Drehachse (D) nebeneinander angeordnet sind, **dadurch gekennzeichnet, dass** die mindestens zwei Wellenlager (49A, 49B) in mindestens einer mechanischen Eigenschaft verschieden sind, wobei die mindestens eine mechanische Eigenschaft unterschiedliche Lagerdurchmesser von mindestens zwei der Wellenlager (49A, 49B) umfasst, und dass die unterschiedlichen Durchmesser unterschiedliche Durchmesser der Abtriebswelle (81) des Abtriebswellenelements (80) und entsprechend unterschiedliche Durchmesser der Lageraufnahme (149) der Antriebswelle (48) für die Abtriebswelle (81) umfassen.

2. Hand-Werkzeugmaschine nach Anspruch 1, **dadurch gekennzeichnet, dass** mindestens zwei Wellenlager (49A, 49B) der Wellenlageranordnung (49) mit unterschiedlichen Stützlängen (SWA, SWB) bezüglich der Drehachse (D) an der Antriebswelle (48) abgestützt sind.

3. Hand-Werkzeugmaschine nach Anspruch 1 oder 2, **dadurch gekennzeichnet, dass** ein näher bei dem Abtrieb-Drehlager (83) angeordnetes Wellenlager (49A, 49B) der Wellenlageranordnung (49) einen größeren Lagerdurchmesser und/oder mit einer kürzeren Stützlänge (SWA) bezüglich der Drehachse (D) an der Antriebswelle (48) abgestützt ist als ein von dem Abtrieb-Drehlager (83) weiter entferntes Wellenlager (49A, 49B) der Wellenlageranordnung (49) und/oder dass zwischen mindestens zwei Wellenlagern (49A, 49B) der Wellenlageranordnung (49) ein Abstand (85) oder Freiraum parallel zur Drehachse (D) vorhanden ist.

4. Hand-Werkzeugmaschine nach einem der vorhergehenden Ansprüche, **dadurch gekennzeichnet, dass** mindestens ein Wellenlager (49A, 49B) der Wellenlageranordnung (49) ein Gleitlager ist, wobei vorteilhaft vorgesehen ist, dass das Abtriebswellenelement (80) mindestens einen Gleitlagerabschnitt aufweist, der an einem Innenumfang oder einer Lageraufnahme der Antriebswelle (48) gelagert ist, wobei vorzugsweise neben dem Gleitlagerabschnitt ein Freistich oder eine schräge und/oder ausgerundete Kontur (88) zu einem benachbarten Abschnitt, insbesondere einem weiteren Gleitlagerabschnitt, des Abtriebswellenelements (80) vorhanden ist.

5. Hand-Werkzeugmaschine nach einem der vorhergehenden Ansprüche, **dadurch gekennzeichnet, dass** eine Lageraufnahme (149) der Antriebswelle (48) für das Abtriebswellenelement (80) und/oder eine an der Antriebswelle (48) gelagerte Abtriebswelle (81) des Abtriebswellenelements (80) eine sich quer zur Drehachse (D) erstreckende Stufenkontur aufweist.

6. Hand-Werkzeugmaschine nach einem der vorhergehenden Ansprüche, **dadurch gekennzeichnet, dass** mindestens zwei Wellenlager (49A, 49B) der Wellenlageranordnung (49) mit unterschiedlichen ersten und zweiten Stützlängen (SWA, SWB) an der Antriebswelle (48) bezüglich der Drehachse (D) abgestützt sind.

7. Hand-Werkzeugmaschine nach einem der vorhergehenden Ansprüche, **dadurch gekennzeichnet, dass** ein näher bei dem Antrieb-Drehlager angeordnetes Wellenlager (49B) der Wellenlageranordnung (49) sich mit einer größeren Stützlänge (SWB) als ein näher bei dem Abtrieb-Drehlager (83) angeordnetes Wellenlager (49A) der Wellenlageranordnung (49) an der Antriebswelle (48) abstützt.

8. Hand-Werkzeugmaschine nach einem der vorhergehenden Ansprüche, **dadurch gekennzeichnet, dass** in Bezug auf die Drehachse (D) nebeneinander angeordnete Wellenlager (49A, 49B) der Wellenlageranordnung (49) unterschiedliche Lagerspiele quer zur Drehachse (D) aufweisen und/oder dass ein näher bei dem Abtrieb-Drehlager (83) angeordnetes Wellenlager (49A) der Wellenlageranordnung (49) ein kleineres Lagerspiel quer zur Drehachse (D) als ein weiter von dem Abtrieb-Drehlager (83) entferntes Wellenlager (49B) aufweist.

9. Hand-Werkzeugmaschine nach einem der vorhergehenden Ansprüche, **dadurch gekennzeichnet, dass** ein erstes Wellenlager (49A) mit einer kürzeren Stützlänge (SWA) bezüglich der Drehachse (D) als ein zweites Wellenlager (49B) der Wellenlageranordnung (49) an der Antriebswelle (48) abgestützt ist und/oder dass die Stützlänge (SWA) des näher bei dem Abtrieb-Drehlager (83) angeordneten Wellenlagers (49A) kleiner als die Stützlänge (SWB) des weiter von dem Abtrieb-Drehlager (83) entfernt angeordneten Wellenlagers (49B) ist und/oder etwa der Stützlänge (SD) des Abtrieb-Drehlagers (83) entspricht.

10. Hand-Werkzeugmaschine nach einem der vorhergehenden Ansprüche, **dadurch gekennzeichnet, dass** das Abtriebswellenelement (80) über eine Gesamt-Stützlänge (SW) der Wellenlageranordnung (49) bezüglich der Drehachse (D) an der Antriebswelle (48) und über eine Stützlänge (SD) des Abtrieb-Drehlagers (83) bezüglich der Drehachse (D) an dem Maschinengehäuse (11) abgestützt ist, und wobei bezüglich der Längserstreckung der Drehachse (D) die Gesamt-Stützlänge (SW) der Wellenlageranordnung (49) größer als die Stützlänge (SD) des Abtrieb-Drehlagers (83) ist, wobei vorteilhaft bezüglich der Längserstreckung der Drehachse (D) die Gesamt-Stützlänge (SW) der Wellenlageranordnung (49) mindestens eineinhalb oder doppelt, weiter vorteilhaft mindestens dreimal oder viermal, insbesondere fünfmal oder sechsmal, besonders bevorzugt siebenmal oder achtmal, weiter bevorzugt neunmal oder zehnmal so groß wie die Stützlänge (SD) des Abtrieb-Drehlagers (83) ist.

11. Hand-Werkzeugmaschine nach einem der vorhergehenden Ansprüche, **dadurch gekennzeichnet, dass** eine Länge einer an der Wellenlageranordnung (49) abgestützten Abtriebswelle (81) des Abtriebswellenelements (80) mindestens doppelt so groß, bevorzugt mindestens dreimal so groß wie ein Durchmesser der Abtriebswelle (81) ist.

12. Hand-Werkzeugmaschine nach einem der vorhergehenden Ansprüche, **dadurch gekennzeichnet, dass** der Antriebsstrang (20) ein Schlagwerk (60) mit einem Schlagkörper (61) zum Antreiben des Abtriebswellenelements (80) anhand von Drehschlägen umfasst.

13. Hand-Werkzeugmaschine nach Anspruch 12, **dadurch gekennzeichnet, dass** der Schlagkörper (61) eine Lageraufnahme (61A) aufweist, in der die Antriebswelle (48) angeordnet ist und in die hinein sich die Wellenlageranordnung (49) zumindest über etwa seine halbe Länge bezüglich der Drehachse (D) erstreckt, und/oder dass das Abtriebswellenelement (80), insbesondere eine Abtriebswelle (81) des Abtriebswellenelements (80), den Schlagkörper (61) über einen Teil seiner gesamten Längserstreckung bezüglich der Drehachse (D) durchdringt oder vor den Schlagkörper (61) vorsteht und/oder dass der Schlagkörper (61) an der Antriebswelle (48) entlang eines sich entlang der Drehachse (D) erstreckenden Lagerbereichs an der Antriebswelle (48) axial beweglich gelagert ist und das Abtriebswellenelement (80) über zumindest einen Teil der Länge des Lagerbereichs an der Antriebswelle (48) anhand der Wellenlageranordnung (49) abgestützt ist.

14. Hand-Werkzeugmaschine nach einem der vorhergehenden Ansprüche, **dadurch gekennzeichnet, dass** die Wellenlageranordnung (49) in einem Innenraum des Maschinengehäuses (11) angeordnet ist und/oder dass die Wellenlageranordnung (49) zwischen dem Abtrieb-Drehlager (83) und dem Antriebsmotor (21) angeordnet ist.

15. Schlagschrauber mit einem Antriebsstrang (20) zum Antreiben einer zum Aufnehmen eines Werkzeugs (19), insbesondere eines Schraubwerkzeugs, vorgesehenen Werkzeugaufnahme (90) um eine Drehachse (D), wobei der Antriebsstrang (20) einen Antriebsmotor (21) und ein Schlagwerk (60) umfasst, wobei der Antriebsstrang (20) eine durch den Antriebsmotor (21) antreibbare Antriebswelle (48) zum Antreiben eines Schlagkörpers (61) des Schlagwerks (60) aufweist, wobei der Schlagkörper (61) zum Antreiben eines Abtriebswellenelements (80), an welchem die Werkzeugaufnahme (90) angeordnet ist, anhand von Drehschlägen vorgesehen ist, wobei das Abtriebswellenelement (80) anhand eines Abtrieb-Drehlagers (83) und die Antriebswelle (48) anhand eines Antrieb-Drehlagers (50) um die Drehachse (D) drehbar bezüglich eines Maschinengehäuses (11) gelagert sind, wobei das Abtriebswellenelement (80) anhand einer Wellenlageranordnung (49) an der Antriebswelle (48) um die Drehachse (D) drehbar gelagert ist, wobei die Wellenlageranordnung (49) eine Lageraufnahme (149) aufweist, in der eine Abtriebswelle (81) des Abtriebswellenelements (80) aufgenommen ist, wobei die Abtriebswelle in Bezug auf die Drehachse (D) der Wellenlageranordnung (49) an der Lageraufnahme (149) abgestützt ist, und wobei die Wellenlageranordnung (49) mindestens zwei Wellenlager (49A, 49B) aufweist, die in Bezug auf die Drehachse (D) nebeneinander angeordnet sind, **dadurch gekennzeichnet, dass** die mindestens zwei Wellenlager (49A, 49B) in mindestens einer mechanischen Eigenschaft verschieden sind, wobei die mindestens eine mechanische Eigenschaft unterschiedliche Lagerdurchmesser von mindestens zwei der Wellenlager (49A, 49B) umfasst, und dass die unterschiedlichen Durchmesser unterschiedliche Durchmesser der Abtriebswelle (81) des Abtriebswellenelements (80) und entsprechend unterschiedliche Durchmesser der Lageraufnahme (149) der Antriebswelle (48) für die Abtriebswelle (81) umfassen.

## Claims

1. A handheld machine tool, in particular an impact driver, having a drive train (20) for driving a tool receptacle (90), provided for receiving a tool (19), in particular a screwdriver tool, about a rotation axis (D), wherein the drive train (20) comprises a drive motor (21), an output shaft element (80), on which the tool receptacle (90) is arranged, and a drive shaft (48), which is drivable by the drive motor (21), for driving the output shaft element (80), wherein the output shaft element (80) is rotatably mounted by means of an output pivot bearing (83) and the drive shaft (48) is rotatably mounted by means of a drive pivot bearing (50) about the rotation axis (D) in respect of a machine housing (11), and wherein the output shaft element (80) is rotatably mounted by means of a shaft bearing arrangement (49) on the drive shaft (48) about the rotation axis (D), wherein the shaft bearing arrangement (49) comprises a bearing receptacle (149) in which an output shaft (81) of the output shaft member (80) is received, wherein the output shaft is supported on the bearing receptacle (149) in relation to the rotation axis (D) of the shaft bearing arrangement (49), and wherein the shaft bearing arrangement (49) comprises at least two shaft bearings (49A, 49B) which are arranged adjacent to each other with respect to the rotation axis (D), **characterized in that** the at least two shaft bearings (49A, 49B) differ in at least one mechanical property, the at least one mechanical property comprising different bearing diameters of at least two of the shaft bearings (49A, 49B), and **in that** the different diameters comprise different diameters of the output shaft (81) of the output shaft member (80) and correspondingly different diameters of the bearing seat (149) of the input shaft (48) for the output shaft (81).

2. The hand-held machine tool according to claim 1, **characterized in that** the at least two shaft bearings (49A, 49B) of the shaft bearing arrangement (49) are supported on the drive shaft (48) at different support lengths (SWA, SWB) in relation to the rotation axis (D).

3. The hand-held machine tool according to claim 1 or 2, **characterized in that** a shaft bearing (49A, 49B) of the shaft bearing arrangement (49) which is arranged closer to the output pivot bearing (83) has a greater bearing diameter and/or is supported at a shorter support length (SWA) on the drive shaft (48) in relation to the rotation axis (D) than a shaft bearing (49A, 49B) of the shaft bearing arrangement (49) which is farther away from the output pivot bearing (83) and/or **in that** there is a distance (85) or free space parallel to the rotation axis (D) between at least two shaft bearings (49A, 49B) of the shaft bearing arrangement (49).

4. The hand-held machine tool according to any one of the preceding claims, **characterized in that** at least one bearing (49A, 49B) of the shaft bearing arrangement (49) is a slide bearing, wherein it is advantageously provided that the output shaft member (80) has at least one slide bearing section which is mounted on an inner circumference or a bearing receptacle of the drive shaft (48), wherein adjacent to the slide bearing section, there is preferably a relief groove or an oblique and/or rounded contour (88) to an adjacent section, particularly another slide bearing section, of the output shaft member (80).

5. The hand-held machine tool according to any one of the preceding claims, **characterized in that** a bearing receptacle (149) of the drive shaft (48) for the output shaft member (80) and/or an output shaft (81) of the output shaft member (80) mounted on the drive shaft (48) comprises a stepped contour extending transversely to the rotation axis (D).

6. The hand-held machine tool according to any one of the preceding claims, **characterized in that** at least two shaft bearings (49A, 49B) of the shaft bearing arrangement (49) are supported on the drive shaft (48) at different first and second support lengths (SWA, SWB) in relation to the rotation axis (D).

7. The hand-held machine tool according to any one of the preceding claims, **characterized in that** a shaft bearing (49B) of the shaft bearing arrangement (49) arranged closer to the drive pivot bearing rests on the drive shaft (48) at a greater support length (SWB) than a shaft bearing (49A) of the shaft bearing arrangement (49) arranged closer to the output pivot bearing (83).

8. The hand-held machine tool according to any one of the preceding claims, **characterized in that** shaft bearings (49A, 49B) of the shaft bearing arrangement (49) arranged next to each other relative to the rotation axis (D) have different bearing clearances across the rotation axis (D) and/or **in that** a shaft bearing (49A) of the shaft bearing arrangement (49) arranged closer to the output pivot bearing (83) has a smaller bearing clearance across the rotation axis (D) than a shaft bearing (49B) located farther away from the output pivot bearing (83).

9. The hand-held machine tool according to any one of the preceding claims, **characterized in that** a first shaft bearing (49A) having a shorter support length (SWA) in relation to the rotation axis (D) than a second shaft bearing (49B) of the shaft bearing arrangement (49) is supported at the drive shaft (48) and/or in that the support length (SWA) of the shaft bearing (49A) arranged closer to the output pivot bearing (83) is smaller than the support length (SWB) of a shaft bearing (49B) arranged farther away from the output pivot bearing (83) and/or approximately matches the support length (SD) of the output pivot bearing (83).

10. The hand-held machine tool according to any one of the preceding claims, **characterized in that** the output shaft member (80) is supported over an overall support length (SW) of the shaft bearing arrangement (49) in relation to the rotation axis (D) on the drive shaft (48) and over a support length (SD) of the output pivot bearing (83) in relation to the rotation axis (D) at the machine housing (11), and the overall support length (SW) of the shaft bearing arrangement (49) is greater than the support length (SD) of the output pivot bearing (83) in relation to the longitudinal extension of the rotation axis (D), the overall support length (SW) of the shaft bearing arrangement (49) being advantageously at least one and a half or twice, further advantageously at least three times or four times, in particular five times or six times, particularly preferably seven times or eight times, further preferably nine times or ten times as great as the support length (SD) of the output pivot bearing (83) with respect to the longitudinal extension of the rotation axis (D).

11. The hand-held machine tool according to any one of the preceding claims, **characterized in that** a length of the output shaft (81) of the output shaft member (80) supported on the shaft bearing arrangement (49) is at least twice as great, preferably at least three times as great, as a diameter of the output shaft (81).

12. The hand-held machine tool according to any one of the preceding claims, **characterized in that** the drive train (20) includes an impact mechanism (60) with an impactor (61) for driving the output shaft member (80) by means of rotary impacts.

13. The hand-held machine tool according to claim 12, **characterized in that** the impactor (61) has a bearing receptacle (61A) in which the drive shaft (48) is arranged and into which the shaft bearing arrangement (49) extends at least over half its length in relation to the rotation axis (D) and/or **in that** the output shaft member (80), particularly an output shaft (81), of the output shaft member (80) penetrates the impactor (61) over a portion of its entire longitudinal extension in relation to the rotation axis (D), or projects from the impactor (61) and/or **in that** the impactor (61) is axially movably mounted on the drive shaft (48) along a bearing section on the drive shaft (48) extending along the rotation axis (D) and the output shaft member (80) is supported over at least a portion of the length of the bearing section on the drive shaft (48) by means of the shaft bearing arrangement (49).

14. The machine tool according to any one of the preceding claims, **characterized in that** the shaft bearing arrangement (49) is arranged in an interior space of the machine housing (11) and/or **in that** the shaft bearing arrangement (49) is arranged between the output pivot bearing (83) and the drive motor (21).

15. An impact driver having a drive train (20) for driving a tool receptacle (90) provided for receiving a tool (19), particularly a screwdriver tool, about a rotation axis (D), wherein the drive train (20) comprises a drive motor (21) and an impact mechanism (60), wherein the drive train (20) comprises a drive shaft (48) which can be driven by the drive motor (21) for driving an impactor (61) of the impact mechanism (60), wherein the impactor (61) is provided for driving an output shaft member (80) on which the tool receptacle (90) is arranged by means of rotary impacts, wherein the output shaft member (80) is rotatably mounted about the rotation axis (D) by means of an output pivot bearing (83), and the drive shaft (48) is rotatably mounted about the rotation axis (D) by means of a drive pivot bearing (50) in relation to a machine housing (11), and wherein the output shaft member (80) is rotatably mounted about the rotation axis (D) by means of a shaft bearing arrangement (49) on the drive shaft (48), wherein the shaft bearing arrangement (49) comprises a bearing receptacle (149) in which an output shaft (81) of the output shaft member (80) is received, wherein the output shaft is supported on the bearing receptacle (149) in relation to the rotation axis (D) of the shaft bearing arrangement (49), and wherein the shaft bearing arrangement (49) comprises at least two shaft bearings (49A, 49B) which are arranged adjacent to each other with respect to the rotation axis (D), **characterized in that** the at least two shaft bearings (49A, 49B) differ in at least one mechanical property, the at least one mechanical property comprising different bearing diameters of at least two of the shaft bearings (49A, 49B), and **in that** the different diameters comprise different diameters of the output shaft (81) of the output shaft member (80) and correspondingly different diameters of the bearing seat (149) of the input shaft (48) for the output shaft (81).

## Revendications

1. Machine-outil portative, en particulier clé à chocs, avec une chaîne cinématique (20) pour entraîner un logement d'outil (90) prévu pour recevoir un outil (19), en particulier un outil de vissage, autour d'un axe de rotation (D), dans laquelle la chaîne cinématique (20) comprend un moteur d'entraînement (21), un élément d'arbre de sortie (80), sur lequel le logement d'outil (90) est disposé, et un arbre d'entraînement (48) pouvant être entraîné par le moteur d'entraînement (21) pour entraîner l'élément d'arbre de sortie (80), dans laquelle l'élément d'arbre de sortie (80) à l'aide d'un palier rotatif de sortie (83) et l'arbre d'entraînement (48) à l'aide d'un palier rotatif d'entraînement (50) sont montés de manière à pouvoir tourner autour de l'axe de rotation (D) par rapport à un carter de machine (11), dans laquelle l'élément d'arbre de sortie (80) est monté sur l'arbre d'entraînement (48) de manière à pouvoir tourner autour de l'axe de rotation (D) à l'aide d'un ensemble de paliers d'arbre (49), dans laquelle l'ensemble de paliers d'arbre (49) présente un logement de palier (149), dans lequel un arbre de sortie (81) de l'élément d'arbre de sortie (80) est reçu, dans laquelle l'arbre de sortie est en appui sur le logement de palier (149) par rapport à l'axe de rotation (D) de l'ensemble de paliers d'arbre (49), et dans laquelle l'ensemble de paliers d'arbre (49) présente au moins deux paliers d'arbre (49A, 49B), qui sont disposés l'un à côté de l'autre par rapport à l'axe de rotation (D), **caractérisée en ce que** les au moins deux paliers d'arbre (49A, 49B) sont différents par au moins une propriété mécanique, dans laquelle l'au moins une propriété mécanique comprend différents diamètres de palier d'au moins deux des paliers d'arbre (49A, 49B), et que les différents diamètres comprennent différents diamètres de l'arbre de sortie (81) de l'élément d'arbre de sortie (80) et de manière correspondante différents diamètres du logement de palier (149) de l'arbre d'entraînement (48) pour l'arbre de sortie (81).

2. Machine-outil portative selon la revendication 1, **caractérisée en ce qu'**au moins deux paliers d'arbre (49A, 49B) de l'ensemble de paliers d'arbre (49) sont en appui sur l'arbre d'entraînement (48) avec différentes longueurs d'appui (SWA, SWB) par rapport à l'axe de rotation (D).

3. Machine-outil portative selon la revendication 1 ou 2, **caractérisée en ce qu'**un palier d'arbre (49A, 49B) de l'ensemble de paliers d'arbre (49) disposé plus près du palier rotatif de sortie (83) présente un plus grand diamètre de palier et/ou est en appui sur l'arbre d'entraînement (48) avec une longueur d'appui (SWA) plus courte par rapport à l'axe de rotation (D) qu'un palier d'arbre (49A, 49B) de l'ensemble de paliers d'arbre (49) plus éloigné du palier rotatif de sortie (83) et/ou qu'un écart (85) ou espace libre parallèle à l'axe de rotation (D) est présent entre au moins deux paliers d'arbre (49A, 49B) de l'ensemble de paliers d'arbre (49).

4. Machine-outil portative selon l'une quelconque des revendications précédentes, **caractérisée en ce qu'**au moins un palier d'arbre (49A, 49B) de l'ensemble de paliers d'arbre (49) est un palier lisse, dans laquelle il est prévu de manière avantageuse que l'élément d'arbre de sortie (80) présente au moins une section de palier lisse, qui est montée sur une périphérie intérieure ou un logement de palier de l'arbre d'entraînement (48), dans laquelle de préférence une rainure de dégagement ou un contour (88) incliné et/ou arrondi par rapport à une section voisine, en particulier une autre section de palier lisse, de l'élément d'arbre de sortie (80) est présent(e) à côté de la section de palier lisse.

5. Machine-outil portative selon l'une quelconque des revendications précédentes, **caractérisée en ce qu'**un logement de palier (149) de l'arbre d'entraînement (48) pour l'élément d'arbre de sortie (80) et/ou un arbre de sortie (81) de l'élément d'arbre de sortie (80) monté sur l'arbre d'entraînement (48) présente un contour étagé s'étendant transversalement par rapport à l'axe de rotation (D).

6. Machine-outil portative selon l'une quelconque des revendications précédentes, **caractérisée en ce qu'**au moins deux paliers d'arbre (49A, 49B) de l'ensemble de paliers d'arbre (49) sont en appui sur l'arbre d'entraînement (48) avec différentes première et deuxième longueurs d'appui (SWA, SWB) par rapport à l'axe de rotation (D).

7. Machine-outil portative selon l'une quelconque des revendications précédentes, **caractérisée en ce qu'**un palier d'arbre (49B) de l'ensemble de paliers d'arbre (49) disposé plus près du palier rotatif d'entraînement s'appuie sur l'arbre d'entraînement (48) avec une plus grande longueur d'appui (SWB) qu'un palier d'arbre (49A) de l'ensemble de paliers d'arbre (49) disposé plus près du palier rotatif de sortie (83).

8. Machine-outil portative selon l'une quelconque des revendications précédentes, **caractérisée en ce que** les paliers d'arbre (49A, 49B) de l'ensemble de paliers d'arbre (49) disposés l'un à côté de l'autre par rapport à l'axe de rotation (D) présentent différents jeux de palier transversalement par rapport à l'axe de rotation (D) et/ou qu'un palier d'arbre (49A) de l'ensemble de paliers d'arbre (49) disposé plus près du palier rotatif de sortie (83) présente un jeu de palier transversalement par rapport à l'axe de rotation (D) plus petit qu'un palier d'arbre (49B) plus éloigné du palier rotatif de sortie (83).

9. Machine-outil portative selon l'une quelconque des revendications précédentes, **caractérisée en ce qu'**un premier palier d'arbre (49A) est en appui sur l'arbre d'entraînement (48) avec une longueur d'appui (SWA) par rapport à l'axe de rotation (D) plus courte qu'un deuxième palier d'arbre (49B) de l'ensemble de paliers d'arbre (49) et/ou que la longueur d'appui (SWA) du palier d'arbre (49A) disposé plus près du palier rotatif de sortie (83) est inférieure à la longueur d'appui (SWB) du palier d'arbre (49B) disposé plus loin du palier rotatif de sortie (83) et/ou correspond sensiblement à la longueur d'appui (SD) du palier rotatif de sortie (83).

10. Machine-outil portative selon l'une quelconque des revendications précédentes, **caractérisée en ce que** l'élément d'arbre de sortie (80) est en appui sur l'arbre d'entraînement (48) sur une longueur d'appui totale (SW) de l'ensemble de paliers d'arbre (49) par rapport à l'axe de rotation (D) et sur le carter de machine (11) sur une longueur d'appui (SD) du palier rotatif de sortie (83) par rapport à l'axe de rotation (D), et dans laquelle par rapport à l'étendue longitudinale de l'axe de rotation (D) la longueur d'appui totale (SW) de l'ensemble de paliers d'arbre (49) est plus grande que la longueur d'appui (SD) du palier rotatif de sortie (83), dans laquelle de manière avantageuse par rapport à l'étendue longitudinale de l'axe de rotation (D) la longueur d'appui totale (SW) de l'ensemble de paliers d'arbre (49) est au moins une fois et demi ou deux fois, plus avantageusement au moins trois fois ou quatre fois, en particulier cinq fois ou six fois, de manière particulièrement préférée sept fois ou huit fois, plus préférablement neuf fois ou dix fois plus grande que la longueur d'appui (SD) du palier rotatif de sortie (83).

11. Machine-outil portative selon l'une quelconque des revendications précédentes, **caractérisée en ce qu'**une longueur d'un arbre de sortie (81) de l'élément d'arbre de sortie (80) en appui sur l'ensemble de paliers d'arbre (49) est au moins deux fois plus grande, de préférence au moins trois fois plus grande qu'un diamètre de l'arbre de sortie (81).

12. Machine-outil portative selon l'une quelconque des revendications précédentes, **caractérisée en ce que** la chaîne cinématique (20) comprend un mécanisme de percussion (60) avec un corps de percussion (61) pour entraîner l'élément d'arbre de sortie (80) à l'aide de chocs rotatifs.

13. Machine-outil portative selon la revendication 12, **caractérisée en ce que** le corps de percussion (61) présente un logement de palier (61A), dans lequel l'arbre d'entraînement (48) est disposé et à l'intérieur duquel l'ensemble de paliers d'arbre (49) s'étend au moins sur sensiblement sa demi-longueur par rapport à l'axe de rotation (D), et/ou que l'élément d'arbre de sortie (80), en particulier un arbre de sortie (81) de l'élément d'arbre de sortie (80), traverse le corps de percussion (61) sur une partie de toute son étendue longitudinale par rapport à l'axe de rotation (D) ou fait saillie du corps de percussion (61) et/ou que le corps de percussion (61) est monté mobile axialement sur l'arbre d'entraînement (48) le long d'une zone de palier s'étendant le long de l'axe de rotation (D) sur l'arbre d'entraînement (48) et l'élément d'arbre de sortie (80) est en appui sur l'arbre d'entraînement (48) sur au moins une partie de la longueur de la zone de palier à l'aide de l'ensemble de paliers d'arbre (49).

14. Machine-outil portative selon l'une quelconque des revendications précédentes, **caractérisée en ce que** l'ensemble de paliers d'arbre (49) est disposé dans un espace intérieur du carter de machine (11) et/ou que l'ensemble de paliers d'arbre (49) est disposé entre le palier rotatif de sortie (83) et le moteur d'entraînement (21).

15. Clé à chocs avec une chaîne cinématique (20) pour entraîner un logement d'outil (90) prévu pour recevoir un outil (19), en particulier un outil de vissage, autour d'un axe de rotation (D), dans laquelle la chaîne cinématique (20) comprend un moteur d'entraînement (21) et un mécanisme de percussion (60), dans laquelle la chaîne cinématique (20) présente un arbre d'entraînement (48) pouvant être entraîné par le moteur d'entraînement (21) pour entraîner un corps de percussion (61) du mécanisme de percussion (60), dans laquelle le corps de percussion (61) est prévu pour entraîner un élément d'arbre de sortie (80), sur lequel le logement d'outil (90) est disposé, à l'aide de chocs rotatifs, dans laquelle l'élément d'arbre de sortie (80) à l'aide d'un palier rotatif de sortie (83) et l'arbre d'entraînement (48) à l'aide d'un palier rotatif d'entraînement (50) sont montés de manière à pouvoir tourner autour de l'axe de rotation (D) par rapport à un carter de machine (11), dans laquelle l'élément d'arbre de sortie (80) est monté sur l'arbre d'entraînement (48) de manière à pouvoir tourner autour de l'axe de rotation (D) à l'aide d'un ensemble de paliers d'arbre (49), dans laquelle l'ensemble de paliers d'arbre (49) présente un logement de palier (149), dans laquelle un arbre de sortie (81) de l'élément d'arbre de sortie (80) est reçu, dans lequel l'arbre de sortie est en appui sur le logement de palier (149) par rapport à l'axe de rotation (D) de l'ensemble de paliers d'arbre (49), et dans laquelle l'ensemble de paliers d'arbre (49) présente au moins deux paliers d'arbre (49A, 49B), qui sont disposés l'un à côté de l'autre par rapport à l'axe de rotation (D), **caractérisée en ce que** les au moins deux paliers d'arbre (49A, 49B) sont différents par au moins une propriété mécanique, dans laquelle l'au moins une propriété mécanique comprend différents diamètres de palier d'au moins deux des paliers d'arbre (49A, 49B), et que les différents diamètres comprennent différents diamètres de l'arbre de sortie (81) de l'élément d'arbre de sortie (80) et de manière correspondante différents diamètres du logement de palier (149) de l'arbre d'entraînement (48) pour l'arbre de sortie (81).
